# EUROPÄISCHE PATENTSCHRIFT

(11) **EP 3 216 974 B1**
(45) Veröffentlichungstag und Bekanntmachung des Hinweises auf die Patenterteilung: **26.12.2018**
(21) Anmeldenummer: 16159720.8
(22) Anmeldetag: 10.03.2016
(51) Int. Cl.: E21B 10/44, E21B 10/627, E21B 17/046

(54) **BOHRKOPF FÜR EINE BOHREINRICHTUNG ZUR ERSTELLUNG VON BOHRLÖCHERN IN UNGENÜGEND TRAGENDEM BAUGRUND**
DRILL HEAD FOR DRILLING EQUIPMENT FOR FORMATION OF BORES IN SOIL WITH INFERIOR STABILITY
TÊTE DE FÔRAGE POUR UN DISPOSITIF DE FÔRAGE DESTINÉ À LA CRÉATION DE TROUS DE FÔRAGE DANS UN SOL DE FONDATION INSUFFISAMMENT PORTEUR

(43) Veröffentlichungstag der Anmeldung: 13.09.2017
(73) Patentinhaber: Marti Gründungstechnik AG, 3302 Moosseedorf (CH)
(72) Erfinder: Leuenberger, Daniel, 3086 Zimmerwald (CH)
(74) Vertreter: BOVARD AG

(56) Entgegenhaltungen:
- EP-A1- 1 580 397
- EP-A1- 1 860 274
- EP-A1- 2 146 046
- DE-A1- 19 734 068
- DE-U1- 8 908 131

## Beschreibung

Die vorliegende Erfindung bezieht sich auf einen Bohrkopf zur Erstellung von Bohrlöchern in ungenügend tragendem Baugrund durch Verdrängung des Bodenmaterials, welcher Bohrkopf auf ein Bohrrohr der Bohreinrichtung aufsetzbar ist und mit dem Bohrrohr eine gegen Verdrehung gesicherte, lösbare Verbindung bildet und der Bohrkopf eine Basisplatte aufweist, mit welcher das Bohrrohrende verschliessbar ist, auf welche Basisplatte mindestens eine im wesentlichen senkrecht dazu ausgerichtete Bohrkopfplatte aufsetzbar ist.

Wenn sich der in der Fundationstiefe eines Bauprojektes anstehende Baugrunds zur Aufnahme der Lasten als ungenügend tragfähig erweist oder für das Bauwerk unverträglich grosse Setzungen verursacht, werden zur Gründung dieses Bauwerkes zum Beispiel Pfähle eingesetzt. Diese übertragen die Gebäudelasten auf die tiefer liegenden, tragfähigen Bodenschichten.

Zur Herstellung eines derartigen Verdrängungsbohrpfahls wird ein Bohrrohr am unteren Ende mit einem Bohrkopf ausgestattet. Der Bohrkopf und das Bohrrohr sind miteinander gegen Verdrehung gesichert verbunden. Mittels einer Bohreinrichtung wird dieses Bohrrohr unter hohem Vertikaldruck bis auf die erforderliche Tiefe in den Boden eingedreht, das Bodenmaterial wird hierbei um das Volumen des Bohrrohres verdrängt. Wenn die Endtiefe erreicht ist, wird eine vorgefertigte Pfahlarmierung in das Bohrrohr eingeführt und das Rohr mit Beton ausgefüllt. Hierbei wird das Bohrrohr unter stetiger Drehung zurückgezogen. Der Bohrkopf löst sich vom Bohrrohr ab und verbleibt im Baugrund. Während des Rückzugs fliesst der sich im Bohrrohr befindliche Beton aus dem Bohrrohr aus und füllt so den entstandenen Hohlraum im Erdreich nach erfolgten Rückzug des Bohrrohres bis auf das erforderliche Niveau auf. Nach der Aushärtung des Betons erhält man somit den belastbaren armierten Verdrändungsbohrpfahl.

Derartige Bohrköpfe sind in vielfältiger Weise bekannt. Die Veröffentlichung EP A 2 146 046 zeigt einen Bohrkopf, der eine Basisplatte aufweist, auf welche senkrecht dazu ausgerichtete Bohrkopfplatten aufgesetzt sind, welcher Bohrkopf über Nocken, die in entsprechende Ausnehmungen in das Bohrrohrende hineinragen, mit dem Bohrrohr eine gegen Verdrehung gesicherte, lösbare Verbindung bildet. Mit diesem Bohrkopf, der sehr einfach und kostengünstig hergestellt werden kann, lassen sich die Bohrlöcher einfach und kostengünstige erstellen.

Die Veröffentlichungen EP 1 580 397 A1 und DE 197 34 068 A1 zeigen Bohrköpfe, die als Schweisskonstruktionen aufgebaut sind und für den Transport zum Einsatzort viel Platz beanspruchen. Die Veröffentlichungen DE 89 08 131 U1 und EP 1 860 274 A1 zeigen Bohrköpfe ohne Schraubflächen.

Die Aufgabe der vorliegenden Erfindung besteht nun darin, den Bohrkopf so auszugestalten, dass neben der einfachen und kostengünstigen Herstellung und der Möglichkeit einer platzsparenden Lagerung und Transport eine effizientere Erstellung eines Bohrloches erreicht werden kann.

Erfindungsgemäss erfolgt die Lösung dieser Aufgabe dadurch, dass auf die Basisplatte mindestens eine erste Bohrkopfplatte und eine im wesentlichen senkrecht dazu ausgerichtete zweite Bohrkopfplatte aufsetzbar sind, in die seitlichen Flanken dieser Bohrkopfplatten mindestens eine erste bogenförmige Platte und eine der ersten bogenförmigen Platte gegenüberliegende zweite bogenförmige Platte einsetzbar sind, die sich jeweils über eine Flanke der ersten Bohrkopfplatte und eine benachbarte Flanke der zweiten Bohrkopfplatte erstrecken, welche bogenförmigen Platten mit ersten Haltemitteln ausgestattet sind, welche in zweiten Haltemitteln gehalten sind, die an den seitlichen Flanken der Bohrkopfplatten angebracht sind, und dass die bogenförmigen Platten derart ausgebildet und in die Flanken der Bohrkopfplatten einsetzbar sind, dass deren Oberflächen beim Bohrvorgang als Schraubflächen wirksam sind.

Mit dieser erfindungsgemässen Ausgestaltung des Bohrkopfes wird erreicht, dass über die als Schraubflächen wirksamen bogenförmigen Platte der durch die Bohreinrichtung in Drehung versetzte Bohrkopf rasch und effizienter in das Erdreich eindringen kann, insbesondere der zeitliche Aufwand zu Erstellen eines Bohrloches wird mit einem derartigen Bohrkopf geringer.

Indem in die seitlichen Flanken der Bohrkopfplatte eine erste bogenförmige Platte und eine der ersten bogenförmigen Platte gegenüberliegende zweite bogenförmige Platte einsetzbar sind, wirddurch die symmetrische Anordnung dieser beiden bogenförmigen Platten die Effizienz des Bohrkopfes verbessert. Ein einfacher Aufbau des Bohrkopfes wird auch dadurch erreicht, indem die erste bogenförmige Platte und die gegenüberliegende bogenförmige Platte sich jeweils über eine Flanke der ersten Bohrkopfplatte und eine benachbarte Flanke der zweiten Bohrkopfplatte erstrecken.

In vorteilhafter Weise sind auf die Basisplatte eine erste Bohrkopfplatte und eine im wesentlichen senkrecht dazu ausgerichtete zweite Bohrkopfplatte aufsetzbar, die dergestalt mit schlitzförmigen Ausnehmungen versehen sind, dass die beiden Bohrkopfplatten kreuzweise ineinander steckbar sind, wodurch ein einfacher und stabiler Aufbau des Bohrkopfes erreicht wird.

In vorteilhafter Weise sind die der Basisplatte abgewandten Bereiche der ersten Bohrkopfplatte und der zweiten Bohrkopfplatte spitz zulaufend ausgebildet, und ist in den spitz zulaufenden Bereichen der ersten Bohrkopfplatte und der zweiten Bohrkopfplatte eine dritte bogenförmige Platte einsetzbar, was die Effizienz des Bohrvorgangs zusätzlich verbessert.

In vorteilhafter Weise erstreckt sich die dritte bogenförmige Platte über die eine Flanke der ersten Bohrkopfplatte, die andere Flanke der zweiten Bohrkopfplatte und die andere Flanke der ersten Bohrkopfplatte. Dadurch wird die Stabilität des Bohrkopfes verbessert.

Eine weitere vorteilhafte Ausgestaltung der Erfindung besteht darin, dass die ersten Haltemittel und die zweiten Haltemittel aus in den jeweiligen bogenförmigen Platten beziehungsweise den Bohrkopfplatten angebrachten schlitzförmigen Ausnehmungen und/oder Vorsprüngen gebildet sind. Naben der einfachen Ausgestaltung dieser Verbindungen und dem einfachen Zusammensetzen des Bohrkopfes ergibt sich auch eine gute Stabilität.

In vorteilhafter Weise ist die erste Bohrkopfplatte und/oder die zweite Bohrkopfplatte mit Nocken ausgestattet ist, welche Nocken durch entsprechende an der Basisplatte angebrachten Ausnehmungen hindurchragen, und die Nocken auf der Bohrrohrseite über die Basisplatte vorstehend sind und in entsprechend am Bohrrohrende angebrachte Schlitze hineinragen. Dadurch wird eine einfache und optimale Verbindung des Bohrkopfes mit dem Bohrrohr erreicht. Um eine einfache Zusammensetzung und optimale Stabilität des Bohrkopfes zu erhalten, sind die Nocken über die Fixiermittel in der Basisplatte gehalten

Die Bohrkopfplatten und die bogenförmigen Platten können durch Ausschneiden aus einer handelsüblichen Stahlplatte hergestellt werden, wodurch die Kosten tief gehalten werden können.

Ausführungsformen der erfindungsgemässen Einrichtung werden nachfolgend anhand der beiliegenden Zeichnung beispielhaft näher erläutert.

Es zeigt
Figur 1 eine Seitenansicht auf eine erste Ausführungsform eines erfindungsgemässen Bohrkopfes;
Figur 2 bis Figur 4 jeweils eine räumlicher Darstellung des erfindungsgemässen Bohrkopfes gemäss Figur 1, in unterschiedlichen Drehpositionen;
Figur 5 in räumlicher und auseinander gezogener Darstellung die Einzelteile des Bohrkopfes gemäss Figur 1 mit dem Bohrrohrende;
Figur 6 eine Seitenansicht auf eine weitere Ausführungsform des erfindungsgemässen Bohrkopfes;
Figur 7 bis Figur 9 jeweils in räumlicher Darstellung den erfindungsgemässen Bohrkopf gemäss Figur 1 in unterschiedlichen Drehpositionen;
Figur 10 in räumlicher und auseinander gezogener Darstellung die Einzelteile des Bohrkopfes gemäss Figur 6 mit dem Bohrrohrende; und
Figur 11 in räumlicher Darstellung eine Ansicht von oben auf einen erfindungsgemässen Bohrkopf.

Aus Figur 1 ist eine erste Ausführungsform eines erfindungsgemässen Bohrkopfes 1 ersichtlich, welcher eine Basisplatte 2 aufweist, auf welche eine erste Bohrkopfplatte 3 und eine zweite Bohrkopfplatte 4 aufgesetzt sind. Selbstverständlich könnten anstelle von zwei Bohrkopfplatten auch nur eine Bohrkopfplatte oder z.B. drei Bohrkopfplatten eingesetzt werden. Die erste Bohrkopfplatte 3 und die zweite Bohrkopfplatte 4 sind bezüglich der Basisplatte 2 senkrecht ausgerichtet, zudem stehen diese beiden Bohrkopfplatten 3 und 4, die ineinander geschoben sind, wie später noch beschrieben wird, rechtwinklig zueinander. Die erste Bohrkopfplatte 3 und die zweite Bohrkopfplatte 4 sind jeweils in den der Basisplatte 2 abgewandten Bereichen spitz zulaufend ausgebildet. Die Basisplatte 2 und die erste Bohrkopfplatte 3 und die zweite Bohrkopfplatte 4 sind mit einem Endbereich eines Bohrrohres 5 lösbar verbunden, wie ebenfalls später noch beschrieben wird. Dieses Bohrrohr 5 wird in bekannter Weise durch eine nicht dargestellte Bohreinrichtung um eine Bohrachse 6 rotierend angetrieben und zum Bohren in den Baugrund gedrückt.

In die eine seitliche Flanke 7 der zweiten Bohrkopfplatte 4 ist der vordere Bereich einer ersten bogenförmigen Platte 8 eingesetzt, deren anderer Endbereich in die eine seitliche Flanke 9 der ersten Bohrkopfplatte 3 eingesetzt ist. Hierzu weist diese erste bogenförmige Platte 8 erste Haltemittel 10 auf, die in zweiten Haltemitteln 11, die an den Bohrkopfplatten 3 und 4 angebracht sind, gehalten sind, wie später noch beschrieben wird. Diese erste bogenförmige Platte 8 ist derart in die eine seitliche Flanke 7 der zweiten Bohrkopfplatte 4 und in die eine seitliche Flanke 9 der ersten Bohrkopfplatte 3 eingesetzt, dass diese als Schraubflächen wirksam ist, hierzu weist diese erste bogenförmige Platte 8 bezüglich der Bohrachse 6 einen Steigungswinkel α auf, der im hier dargestellten Ausführungsbeispiel etwa 20 Grad beträgt, dieser Neigungswinkel kann selbstverständlich so gewählt werden, dass die Effizienz des Bohrvorgangs im jeweiligen entsprechenden Baugrund am optimalsten ist, was beispielsweise durch Versuche bestimmt werden kann. Diese erste bogenförmige Platte 8 ist so ausgestaltet, dass der radiale Abstand des Aussenrandes dieser ersten bogenförmigen Platte 8 von der Bohrachse 6 vom einen Bereich, der in der zweiten Bohrkopfplatte 4 gehalten ist, bis zum anderen Bereich, der in der ersten Bohrkopfplatte 3 gehalten ist, zunehmend ist.

Symmetrisch zu dieser ersten bogenförmigen Platte 8 ist in die erste Bohrkopfplatte 3 und die zweite Bohrkopfplatte 4 eine zweite bogenförmige Platte 12, die gleich ausgebildet ist, wie die erste bogenförmige Platte 8, entsprechend eingesetzt. Ferner ist im spitz zulaufenden Bereich der ersten Bohrkopfplatte 3 und der zweiten Bohrkopfplatte 4 eine dritte bogenförmige Platte 13 eingesetzt, wie später noch dargelegt wird. Selbstverständlich wäre es auch denkbar, weniger als drei oder mehr als drei bogenförmige Platten vorzusehen, je nachdem, welche Höhe der Bohrkopf aufweist.

Aus den Figuren 2 bis 4 ist die Anordnung der ersten bogenförmigen Platte 8, der zweiten bogenförmigen Platte 12 und der dritten bogenförmigen Platte 13 in den beiden Bohrkopfplatten 3 und 4 ersichtlich. Aus Figur 2 ist insbesondere ersichtlich, wie sich die erste bogenförmige Platte 8 über die eine seitliche Flanke 7 der zweiten Bohrkopfplatte 4 und die eine seitliche Flanke 9 der ersten Bohrkopfplatte 3 erstreckt.

Figur 4 zeigt insbesondere, wie sich die zweite bogenförmige Platte 12 über die andere seitliche Flanke 14 der zweiten Bohrkopfplatte 4 und die andere seitliche Flanke 15 der ersten Bohrkopfplatte 3 erstreckt. Ebenfalls ersichtlich ist, wie sich die dritte bogenförmige Platte 13 über die eine seitliche Flanke 9 der erste Bohrkopfplatte 3, die andere seitliche Flanke 14 der zweiten Bohrkopfplatte 4 und die andere seitliche Flanke 15 der ersten Bohrkopfplatte 3 erstreckt.

In Figur 5 sind die Einzelteile der zu den Figuren 1 bis 4 dargestellten ersten Ausführungsform eines Bohrkopfes dargestellt. Die erste Bohrkopfplatte 3 und die zweite Bohrkopfplatte 4 weisen jeweils eine schlitzförmige Ausnehmung 16 und 17 auf, dergestalt, dass sie ineinander gesteckt werden können, wie dies aus den Figuren 1 bis 4 ersichtlich ist. Die erste Bohrkopfplatte 3 und die zweite Bohrkopfplatte 4 weisen an den der Basisplatte 2 zugewandten Bereichen jeweils zwei Nocken 18 bzw. 19 auf. Diese Nocken 18 bzw. 19 können in entsprechende in der Basisplatte 2 angebrachte Schlitze 20 bzw. 21 eingesteckt werden, die Nocken 18 und 19 stehen hierbei über die Basisplatte 2 vor. In die über die Basisplatte 2 vorstehenden Bereiche der Nocken 18 bzw. 19 können entsprechende Ausnehmungen 22, die am Ende des Bohrrohres 5 angebracht sind, gesteckt werden, dadurch erhält man die gewünschte lösbare Verbindung zwischen dem Endbereich des Bohrrohres 5 und dem Bohrkopf 1. In die Nocken 18 der ersten Bohrkopfplatte 3 sind innenseitig Einbuchtungen 23 angebracht, in welche, wenn die erste Bohrkopfplatte 3 und die zweite Bohrkopfplatte 4 in die Basisplatte 2 eingesetzt sind, eine Klammer 24 eingelegt werden kann, sodass die Basisplatte 2 mit den beiden Bohrkopfplatten 3 und 4 fest verbunden ist.

Die erste bogenförmige Platte 8, die zweite bogenförmige Platte 12 und die dritte bogenförmige Platte 13 sind mit ersten Haltemitteln 10 ausgestattet. Diese ersten Haltemittel 10 sind als Vorsprünge 26 ausgebildet. Die erste Bohrkopfplatte 3 und die zweite Bohrkopfplatte 4 sind entsprechend mit zweiten Haltemitteln 11 ausgestattet. Diese zweiten Haltemitteln 12 sind insbesondere als schlitzförmige Ausnehmungen 26 ausgebildet. Dadurch können die ersten bogenförmige Platte 8, die zweite bogenförmige Platte 12 und die dritte bogenförmige Platte 13 mit ihren ersten Haltemitteln 10 in die zweiten Haltemittel der beiden Bohrkopfplatten 3 und 4 entsprechend eingehängt werden. In diesem Ausführungsbeispiel weisen die erste bogenförmige Platte 8 und die zweite bogenförmige Platte 12 eine Nase 25 auf, welche die zweite Bohrkopfplatte 4 umschliesst, wie dies insbesondere in Figur 2 ersichtlich ist. Dadurch wird eine optimale Halterung dieser ersten bogenförmigen Platte 8 und dieser zweiten bogenförmigen Platte 12 im Bohrkopf 1 erreicht.

In den Figuren 6 bis 9 ist eine zweite Ausführungsform eines erfindungsgemässen Bohrkopfes 1 dargestellt. Der Aufbau dieses Bohrkopfes 1 ist im wesentlichen identisch zum Aufbau des Bohrkopfes, wie er als erstes Ausführungsbeispiel in den Figuren 1 bis 5 dargestellt ist, somit werden für gleiche Teile die gleichen Bezugszeichen verwendet, die Beschreibung zu den Figuren 1 bis 4 gilt entsprechend für die Figuren 6 bis 9, sodass auf eine nochmalige Beschreibung verzichtet wird. Der Unterschied der ersten Ausführungsform, dargestellt in den Figuren 1 bis 5, und der zweiten Ausführungsform, dargestellt in den Figuren 6 bis 10, ist in Figur 10 ersichtlich. Die erste bogenförmige Platte 8 und die zweite bogenförmige Platte 12 weisen keine Nase 27 auf, wie dies die beiden bogenförmigen Platte 8 und 12 im ersten Ausführungsbeispiel tun, ersichtlich aus der Figur 5, vielmehr ist bei der zweiten Ausführungsform die erste bogenförmige Platte 8 und die zweite bogenförmige Platte 12 jeweils mit einer Schulter 28 ausgestattet. Diese Schulter 28 stützt, wie dies insbesondere aus den Figuren 8 und 9 ersichtlich ist, die zweite Bohrkopfplatte 4 derart ab, dass die sich beim Bohrvorgang nicht verbiegen kann. Dadurch wird eine optimale Festigkeit des Bohrkopfes 1 erreicht.

Figur 11 zeigt die Basisplatte 2 des Bohrkopfes 1, die durch die Nocken 18 und 19 der ersten Bohrkopfplatte 3 und der zweiten Bohrkopfplatte 4 durchdrungen wird. Die beiden Nocken 18 weisen Einbuchtungen 23 auf, in welche die Klammer 24 eingelegt werden kann, sodass der Bohrkopf 1 zusammengehalten wird, wie bereits erwähnt worden ist. In die Nocken 18 und 19 eingreifen kann, wie ebenfalls bereits erwähnt worden ist, das entsprechende Ende des Bohrrohres 5.

Mit der hier dargestellten Ausgestaltung der Erfindung wird erreicht, dass der Bohrkopf sehr effizient in das zu bohrende Erdreich eindringen kann. Mit der steckbaren Ausgestaltung der Einzelteile dieses Bohrkopfes kann dieser in sehr kompakter Form auf die Baustelle gebracht werden, da die Einzelteile jeweils plattenförmig ausgebildet sind, der Zusammenbau des Bohrkopfes erfolgt auf der Baustelle, wodurch für den Transport sowie die Lagerhaltung wenig Platz beansprucht wird. Selbstverständlich wäre es auch denkbar, die plattenförmigen Einzelteile vorgängig zusammenzuschweissen. Die einzelnen Plattenelemente können in einfachster Weise aus einem Stahlblech ausgeschnitten werden, beispielsweise durch eine gesteuerte Laserschneideinrichtung, sodass diese Plattenformen in einfacher und kostengünstiger Weise hergestellt werden können.

## Patentansprüche

1. Bohrkopf für eine Bohreinrichtung zur Erstellung von Bohrlöchern in ungenügend tragendem Baugrund durch Verdrängung des Bodenmaterials, welcher Bohrkopf (1) auf ein Bohrrohr (5) der Bohreinrichtung aufsetzbar ist und mit dem Bohrrohr (5) eine gegen Verdrehung gesicherte, lösbare Verbindung bildet und der Bohrkopf (1) eine Basisplatte (2) aufweist, mit welcher das Bohrrohrende verschliessbar ist, auf welche Basisplatte (2) mindestens eine im wesentlichen senkrecht dazu ausgerichtete Bohrkopfplatte (3; 4) aufsetzbar ist, **dadurch gekennzeichnet, dass** auf die Basisplatte (2) mindestens eine erste Bohrkopfplatte (3) und eine im wesentlichen senkrecht dazu ausgerichtete zweite Bohrkopfplatte (4) aufsetzbar sind, in die seitlichen Flanken dieser Bohrkopfplatten (3; 4) mindestens eine erste bogenförmige Platte (8) und eine der ersten bogenförmigen Platte (8) gegenüberliegende zweite bogenförmige (12) Platte einsetzbar sind, die sich jeweils über eine Flanke (9) der ersten Bohrkopfplatte (3) und eine benachbarte Flanke (14) der zweiten Bohrkopfplatte (4) erstrecken, welche bogenförmigen Platten (8, 12) mit ersten Haltemitteln (10) ausgestattet sind, welche in zweiten Haltemitteln (11) gehalten sind, die an den seitlichen Flanken der Bohrkopfplatten (3; 4) angebracht sind, und dass die bogenförmigen Platten (8; 12) derart ausgebildet und in die Flanken der Bohrkopfplatten (3; 4) einsetzbar sind, dass deren Oberflächen beim Bohrvorgang als Schraubflächen wirksam sind.

2. Bohrkopf nach Anspruch 1, **dadurch gekennzeichnet, dass** die Bohrkopfplatten (3, 4) dergestalt mit schlitzförmigen Ausnehmungen (16, 17) versehen sind, dass die beiden Bohrkopfplatten (3, 4) kreuzweise ineinander steckbar sind..

3. Bohrkopf nach Anspruch 1 oder 2, **dadurch gekennzeichnet, dass** die der Basisplatte (2) abgewandten Bereiche der ersten Bohrkopfplatte (3) und der zweiten Bohrkopfplatte (4) spitz zulaufend ausgebildet sind.

4. Bohrkopf nach Anspruch 3, **dadurch gekennzeichnet, dass** in den spitz zulaufenden Bereichen der ersten Bohrkopfplatte (3) und der zweiten Bohrkopfplatte (4) eine dritte bogenförmige Platte (13) einsetzbar ist.

5. Bohrkopf nach Anspruch 4, **dadurch gekennzeichnet, dass** sich die dritte bogenförmige Platte (13) über die eine Flanke (9) der ersten Bohrkopfplatte (3), die andere Flanke (14) der zweiten Bohrkopfplatte (4) und die andere Flanke (15) der ersten Bohrkopfplatte (3) erstreckt.

6. Bohrkopf nach einem der Ansprüche 1 bis 5, **dadurch gekennzeichnet, dass** die ersten Haltemittel (10) und die zweiten Haltemittel (11) aus in den jeweiligen bogenförmigen Platten (8, 12, 13) beziehungsweise den Bohrkopfplatten (3, 4) angebrachten schlitzförmigen Ausnehmungen (26) und/oder Vorsprüngen (25) gebildet sind.

7. Bohrkopf nach einem der Ansprüche 1 bis 6, **dadurch gekennzeichnet, dass** die erste Bohrkopfplatte (3) und/oder die zweite Bohrkopfplatte (4) mit Nocken (18; 19) ausgestattet ist, welche Nocken (18; 19) durch entsprechende an der Basisplatte (2) angebrachte Ausnehmungen (20, 21) hindurchragen, und die Nocken (18; 19) auf der Bohrrohrseite über die Basisplatte (2) vorstehend sind und in entsprechend am Bohrrohrende angebrachte Schlitze (22) hineinragen.

8. Bohrkopf nach Anspruch 7, **dadurch gekennzeichnet, dass** die Nocken (18) über Fixiermittel in der Basisplatte (2) gehalten sind.

9. Bohrkopf nach einem der Ansprüche 1 bis 8, **dadurch gekennzeichnet, dass** die Bohrkopfplatten (3, 4) und die bogenförmigen Platten (8, 12, 13) durch Ausschneiden aus einer handelsüblichen Stahlplatte herstellbar sind.

## Claims

1. Drill head for a drilling device for making drill holes in insufficiently stable foundation by displacement of the soil material, which drill head (1) is placeable on a drill pipe (5) of the drilling device and forms with the drill pipe (5) a releasable connection secured against rotation, and the drill head (1) has a base plate (2), with which the drill pipe end is closable, on which base plate (2) at least one drill head plate (3; 4), oriented substantially perpendicular thereto, is placeable, **characterized in that** placeable on the base plate (2) are at least one first drill head plate (3) and one second drill head plate (4), aligned substantially perpendicular thereto, insertable in the lateral flanks of these drill head plates (3; 4) are at least one first curved plate (8) and one second curved plate (12), situated opposite the first curved plate (8), which each extend beyond a flank (9) of the first drill head plate (3) and an adjacent flank (14) of the second drill head plate (4), which curved plates (8, 12) are provided with first holding means (10), which are held in second holding means (11), which are provided on the lateral flanks of the drill head plates (3; 4), and **in that** the curved plates (8; 12) are designed and are insertable in the flanks of the drill head plates (3; 4) in such a way that their surfaces are effective as screw faces during the drilling process.

2. Drill head according to claim 1, **characterized in that** the drill head plates (3, 4) are provided with slot-shaped recesses (16, 17) in such a way that the two drill head plates (3, 4) are able to be plugged into one another in a crosswise way.

3. Drill head according to claim 1 or 2, **characterized in that** the regions of the first drill head plate (3) and of the second drill head plate (4) remote from the base plate (2) are designed in a tapering way.

4. Drill head according to claim 3, **characterized in that** insertable in the tapering regions of the first drill head plate (3) and of the second drill head plate (4) is a third curved plate (13).

5. Drill head according to claim 4, **characterized in that** the third curved plate (13) extends beyond a flank (9) of the first drill head plate (3), the other flank (14) of the second drill head plate (4) and the other flank (15) of the first drill head plate (3).

6. Drill head according to one of the claims 1 to 5, **characterized in that** the first holding means (10) and the second holding means (11) are composed of slot-shaped recesses (26) and/or projections (25) made in the respective curved plates (8, 12, 13) or respectively drill head plates (3, 4).

7. Drill head according to one of the claims 1 to 6, **characterized in that** the first drill head plate (3) and/or the second drill head plate (4) is or are provided with protrusions (18; 19), which protrusions (18; 19) project through corresponding openings (20, 21) provided on the base plate (2), and the protrusions (18; 19) protrude beyond the base plate (2) on the drill pipe side and project into slots (22) correspondingly provided on the drill pipe end.

8. Drill head according to claim 7, **characterized in that** the protrusions (18) are held in the base plate (2) via fixing means.

9. Drill head according to one of the claims 1 to 8, **characterized in that** the drill head plates (3, 4) and the curved plates (8, 12, 13) are able to be produced by cutting out of a commercially available steel plate.

## Revendications

1. Tête de forage pour un dispositif de forage destiné à la création de trous de forage dans un terrain constructible insuffisamment porteur par déplacement du matériau au sol, laquelle tête de forage (1) pouvant être placée sur une tige de forage (5) du dispositif de forage et forme une liaison amovible et solidaire en rotation avec la tige de forage (5), et la tête de forage (1) comportant une plaque de base (2) à laquelle l'extrémité du tube de forage peut être verrouillée, et sur laquelle au moins une plaque de tête de forage (3;4) peut être disposée, orientée de manière sensiblement perpendiculaire à cette dernière, **caractérisée en ce qu'**au moins une première plaque de tête de forage (3) et une deuxième plaque de tête de forage (4), qui sont orientées sensiblement perpendiculairement l'une par rapport à l'autre, peuvent être placées sur la plaque de base (2), et que dans les flancs latéraux de ces plaques de tête de forage (3;4), au moins une première plaque arquée (8) et une deuxième plaque arquée (12) sont insérables, ladite deuxième plaque arquée (12) étant située à l'opposé de la première plaque arquée (8), chacune s'étendant respectivement sur un flanc (9) de la première plaque de tête de forage (3) et un flanc adjacent (14) de la deuxième plaque de tête de forage (4), lesquelles plaques arquées (8,12) étant équipées de premiers moyens de retenue (10) qui sont maintenus dans des deuxièmes moyens de retenue (11) aménagés au niveau des flancs latéraux des plaques de tête de forage (3;4), et **en ce que** les plaques arquées (8;12) peuvent être insérées dans les flancs des plaques de tête de forage (3;4) et sont conçues de telle sorte que leurs surfaces agissent comme des surfaces de taraudage pendant l'opération de forage.

2. Tête de forage selon la revendication 1, **caractérisée en ce que** les plaques de tête de forage (3, 4) sont pourvues d'évidements en forme de fente (16, 17) et **en ce que** les deux plaques de tête de forage (3, 4) peuvent être enfichées transversalement l'une dans l'autre.

3. Tête de forage selon la revendication 1 ou 2, **caractérisée en ce que** les zones de la première plaque de tête de forage (3) et de la deuxième plaque de tête de forage (4) situées du côté opposé à la plaque de base (2) sont agencées de manière à prendre une forme pointue.

4. Tête de forage selon la revendication 3, **caractérisée en ce qu'**une troisième plaque arquée (13) peut être insérée dans les zones pointues de la première plaque de tête de forage (3) et de la deuxième plaque de tête de forage (4).

5. Tête de forage selon la revendication 4, **caractérisée en ce que** la troisième plaque arquée (13) s'étend sur le long d'un des flancs (9) de la première plaque de tête de forage (3), de l'autre flanc (14) de la deuxième plaque de tête de forage (4), et de l'autre flanc (15) de la première plaque de tête de forage (3).

6. Tête de forage selon l'une des revendications 1 à 5, **caractérisée en ce que** le premier moyen de retenue (10) et le second moyen de retenue (11) sont formés respectivement par des évidements (26) en forme de fente et/ou des parties saillantes (25) qui sont aménagés dans les plaques arquées (8, 12, 13) ou respectivement dans les plaques de tête de forage (3, 4).

7. Tête de forage selon l'une des revendications 1 à 6, **caractérisée en ce que** la première plaque de tête de forage (3) et/ou la deuxième plaque de tête de forage (4) est équipée de cames (18; 19), lesquelles cames (18; 19) font saillie à travers des évidements correspondants (20, 21) aménagés dans la plaque de base (2), et les cames (18, 19) dépassent de la plaque de base (2) du côté de la tige de forage, et font saillie de manière correspondante dans des fentes (22) aménagées au niveau de l'extrémité de la tige de forage.

8. Tête de forage selon la revendication 7, **caractérisée en ce que** les cames (18) sont maintenues dans la plaque de base (2) par des moyens de fixation.

9. Tête de forage selon l'une des revendications 1 à 8, **caractérisée en ce que** les plaques de tête de forage (3, 4) et les plaques arquées (8, 12, 13) sont fabriquées par découpage dans une tôle d'acier usuelle.
